# EUROPÄISCHE PATENTSCHRIFT

(11) **EP 0 257 383 B1**
(45) Veröffentlichungstag und Bekanntmachung des Hinweises auf die Patenterteilung: **08.05.1991**
(21) Anmeldenummer: 87111302.3
(22) Anmeldetag: 05.08.1987
(51) Int. Cl.: B21B 31/18

(54) **Vorrichtung zum axialen Anstellen der Walzen von Walzgerüsten zur Herstellung von Profilstahl**
Device for axially adjusting rolls of roll stands for production of sectional steel
Dispositif de réglage axial des cylindres des cages de laminoir pour la fabrication des profilés en acier

(30) Priorität: 23.08.1986 DE 3628733
(43) Veröffentlichungstag der Anmeldung: 02.03.1988
(73) Patentinhaber: SMS SCHLOEMANN-SIEMAG AKTIENGESELLSCHAFT, 40237 Düsseldorf (DE)
(72) Erfinder: Engel, Georg, D-4044 Kaarst 1 (DE)
(74) Vertreter: Müller, Gerd, Dipl.-Ing.

(56) Entgegenhaltungen:
- DE-A- 2 410 403
- DE-A- 2 828 151
- DE-A- 2 901 057
- DE-B- 2 224 833
- DE-C- 2 440 495

## Beschreibung

Die Erfindung betrifft eine Vorrichtung zum axialen Anstellen der Walzen von Walzgerüsten zur Herstellung von Profilstahl mit hydraulischen Anstellmitteln zur Axialverstellung mindestens einer Walze eines Walzenpaares und einer Einrichtung zur Positionsregelung der hydraulischen Anstellmittel der Walze.

Die Einstellung und Einhaltung einer bestimmten relativen Axiallage zusammenarbeitender Walzen ist mit Rücksicht auf die insbesondere beim Walzen von unsymmetrischen Profilen im Walzenkaliber entstehenden Axialkräfte für die Walzgenauigkeit und für den Geradeauslauf des Walzgutes von Bedeutung. Dies gilt auch für die Horizontalwalzen eines Universalwalzgerüstes, da durch eine mögliche relative Axialverschiebung zwischen den Horizontalwalzen die Toleranzen der Flanschdicke von Parallelflanschträgern nachteilig beeinflußt werden können. Jedoch wird auch beim Walzen von Spundwandprofilen in einem Duo-Walzgerüst eine Toleranzhaltigkeit von Flanschdicken gefordert.

Abgesehen von handbetätigten axialen Anstellvorrichtungen sind auch Verstellmechanismen mittels Elektromotor bekannt. Die bekannten axialen Anstellvorrichtungen greifen jedoch an einem Einbaustück einer Walze an, in dem die Walze axial gesichert ist, oder an der Walze selbst, die dann im Radiallager des axial nicht verschiebbaren Einbaustückes axial beweglich ist. Der Verstellmechanismus kann auch an einem separaten Axiallager bzw. dessen Lagergehäuse angreifen.

Ein Nachteil der bekannten axialen Anstellvorrichtungen für Walzen von Profilstahl-Walzgerüsten besteht darin, daß sie nur zwischen den Stichen betätigt werden können. Die im Kaliber entstehenden Axialkräfte ändern sich jedoch häufig gerade während des Walzens, und da die Verstellmechanismen sich letztlich an einem Walzenständer abstützen müssen, ist eine relative Verschiebung der Walzenkaliber aufgrund einer Auffederung innerhalb einer Walze sowie der Verstellmittel unvermeidlich. Insbesondere bei einer offenen Kalibrierung wird hierdurch die Walzgutform und der Walzgutverlauf ungünstig beeinflußt. Bei der Walzung von unsymmetrischen Profilen mit verhältnismäßig hohen Axialkräften in den Walzen trägt man diesem Nachteil Rechnung, indem Ober- und Unterwalze mittels Stützbunden zueinander fixiert werden. Die Reibung an den Stützbunden führt dabei jedoch zu höheren Energie- und Walzenkosten.

Auf dem Gebiet des Flachwalzens sind in den letzten Jahren Vorrichtungen zum gegenläufigen axialen Verschieben von Walzen bekanntgeworden, auch solche, die doppelt beaufschlagbare Hydraulikzylinder umfassen, die während des Walzens betätigt werden können (DE-C24 40 495). Solche hydraulischen axialen Anstellvorrichtungen begründen jedoch eine noch höhere Auffederung bei hohen Axialkräften in den Walzen, die jedoch beim Flachwalzen nicht zu erwarten sind.

Aus der DE-A-28 28 151, von der diese Erfindung ausgeht, ist zum Walzen von Profilen eine axiale Walzspaltregelung im Sinne einer automatic gauge controll (AGC) vorgesehen, und zwar in Verbindung mit dem Gedanken, alle mit Spiel behafteten oder deformierbaren Teile unter Druckvorspannung zu setzen. Hierbei sind ausschließlich einfach wirkende Hydraulikzylinder verwendbar, die gegeneinander geschaltet sind. Die Deformationen innerhalb der Walze, die aufgrund sich ändernder axialer Walzkräfte auftreten, gehen nicht in die AGC-Regelung ein. In dieser Druckschrift ist auch nicht erwähnt, daß die Druck- bzw. Zugsteifigkeit der Walze wie eine Gerüstkonstante in der AGC berücksichtigt ist. Die Positionsgeber registrieren lediglich die Axialverschiebung eines Axiallagers ohne Rücksicht darauf, daß zwischen dem Walzkaliber und dem Axiallager unter erhöhter Axialkraft eine Druckverformung innerhalb der Walze stattgefunden hat.

Aus der DE-A-24 10 403 ist eine Vorrichtung zur Axialanstellung von kalibrierten Arbeitswalzen eines Walzgerüstes bekannt. Zu dieser Walzen-Axialanstellvorrichtung gehören ein Hydraulikzylinder mit einem Kolben, der sich reziprok bewegen kann; eine Einrichtung die das Anbringen des Hydraulikzylinders derart ermöglicht, daß dessen Position im Hinblick auf die Lagerkonstruktion so liegt, daß die reziproke Bewegung des Kolbens parallel zur Drehachse der Arbeitswalze erfolgt, wobei der Kolben mit der Walze verbunden ist. Mit dieser Anstellvorrichtung sollen die Anstellvorgänge innerhalb vorgegebener Toleranzen und mit größerer Genauigkeit durchgeführt werden. Mit dieser Vorrichtung soll folglich gewährleistet sein, daß die Kaliber der einen zu einem Walzenpaar gehörenden Walze genau auf die Kaliber der anderen Arbeitswalze ausgerichtet sind, die ebenfalls zu diesem Walzenpaar gehört. In dieser Druckschrift ist nicht erwähnt, wie beim Walzen von unsymmetrischen Profilen die im Walzenkaliber entstehenden Axialkräfte im Hinblick auf die Walzgenauigkeit und den Geradeauslauf eines Walzgutes kontrolliert werden können.

Der Erfindung liegt die Aufgabe zugrunde, die Nachteile des oben erwähnten Standes der Technik zu vermeiden, z.B. die Fixierung der axialen Relativlage von Walzen zur Herstellung von Profilstahl auf eine andere Weise sicherzustellen als über walzenseitige Stützbunde bzw. die gegenwärtigen Maßnahmen zur Axialverstellung der Walzen zu verbessern, um unter anderem auch die durch Axialkräfte verursachten Auffederungen in der Walze selbst entsprechend berücksichtigen zu können.

Die Lösung dieser Aufgabe besteht aus einem Ist-Wert-Positionsgeber zur Ist-Wert-Erfassung der Axiallage einer horizontal nicht anstellbaren Walze, der an der dem Walzensatz zugewandten Fläche eines Walzenständers befestigt ist und dessen bewegliches Meßglied mit dem nächstliegenden den Axialbewegungen der Walze folgenden Einbaustück der Walze verbunden ist. Ein weiterer Vorteil zeigt sich darin, wenn der Positionsgeber mit einem berührungslos arbeitenden Meßgeber verbunden ist. Mit Hilfe dieser Maßnahmen werden alle Federwege innerhalb des Verlaufes einer sich beim Walzen ändernden Axialkraft eliminiert.

Es ist eine Frage der Auslegung der Elektronik zur Positionsregelung des oder der Hydraulikzylinder, die Ansprechzeit der Positionsregelung und die Meßwerterfassung im Sinne einer Schnellen Korrektur von Abweichungen der vorgegebenen axialen Relativlage der Walzen zu optimieren. Hierzu ist es empfehlenswert, daß die Ist-Wert-Erfassung der Axiallage einer oder der Walzen im Sinne der beanspruchten Maßnahmen möglichst nahe am Walzprofil erfolgt, um axiale Deformationen einer oder beider Walzen und ihrer Axialhalterung während des Walzens zu eliminieren.

Wenn die Ist-Wert-Erfassung der Axiallage einer jeden oder der Walze mittels eines berührungslos arbeitenden Meßgebers unmittelbar an den Enden der Walzenballen erfolgt, so sollte die Ist-Wert-Erfassung zweckmäßigerweise auf eine ständerfeste Referenzfläche bezogen werden, jedoch kann diese auch auf Abweichungen der beiden Walzen in ihrer Axiallage zueinander bezogen sein.

Für eine horizontal nicht anstellbare Walze empfiehlt sich eine axiale Anstellvorrichtung nach den Patentansprüchen 5 und 6, bei der ein einziger bedienungsseitig konzentrisch zur Walze angeordneter Hydraulikzylinder genügt, der wegen der zu erwartenden Walzendurchbiegung in Halterungen schwenkbar gelagert ist. Die spielfreie Verbindung der Halterungen mit dem zugeordneten Ständerholm setzt die horizontale Fixierung der Walze voraus und dient der Minimierung der möglichen Abweichungen der axialen Relativlage der Walzen. Wie an sich bekannt, müssen die Halterungen mit dem Ständerholm zum Walzenwechsel lösbar verbunden sein. Da auch die Kolbenstange des Hydraulikzylinders konzentrisch zur Walze angeordnet ist, kann sie an dem ein separates Axiallager gehäuseseitig verspannenden Lagerdeckel in einfacher Art und Weise angeformt sein.

In der Zeichnung ist ein Ausführungsbeispiel des Erfindungsgegenstandes im horizontalen Schnitt durch eine bedienungsseitige Lagerung einer Profilwalze 1 dargestellt. Die Walze 1 ist in einem Radiallager 2 drehbar gelagert, das in einem Einbaustück 3 angeordnet ist.

Das Einbaustück 3 ist in der Fensteröffnung eines Walzenständers 4 axial verschiebbar geführt. Ein separates Axiallager 5 ist in einem Lagergehäuse 6 mittels eines lösbaren Lagerdeckels 7 eingespannt, an den eine zur Walze 1 konzentrische Kolbenstange 7a angeformt ist, die einen Ringkolben 7b trägt. Der zugehörige doppelt beaufschlagbare Hydraulikzylinder 8 ist somit konzentrisch zur Walze 1 angeordnet und durch zwei Zylinderdeckel 8a und 8b geschlossen. Der Zylinder 8 hat zwei diametrale, sich horizontal erstreckende Drehzapfen 9, über die er in zwei Halterungen 10 schwenkbar gelagert ist, um Durchbiegungen der Walze 1 aufzunehmen. An dem Walzenständer sind Halteleisten 11 lösbar befestigt, die zur Abstützung eines Keilpaares 12 dienen, über die die Halterungen 10 mit dem Walzenständer 4 spielfrei verspannt sind. Zum axialen Ausbau der Walze 1 samt Lagerung und Hydraulikzylinder 8 werden die Keilpaare 12 gelöst und die Halteleisten 11 entfernt.

Zur Ist-Wert-Erfassung dient ein Positionsgeber 13, der an der dem Walzensatz zugewandten Fläche des Walzenständers 4 befestigt ist und dessen bewegliches Meßglied 14 über eine Lasche 15 mit dem Lagerdeckel 3a des Einbaustückes 3 verbunden ist. Die Ist-Wert-Erfassung erfolgt somit in unmittelbarer Nähe eines Endes der Walze 1, so daß alle Deformationen einschließlich der Kompressibilität des hydraulischen Druckmittels links von dem Lagerdeckel 3a bis zur spielfreien Abstützung der Halterungen 10 am Walzenständer 4 bzw. an den Halteleisten 11 für die nicht dargestellte elektronische Positionsregelung, die selbstverständlich einen Soll-Wert-Geber umfaßt, eliminiert sind.

## Patentansprüche

1. Vorrichtung zum axialen Anstellen der Walzen (1) von Walzgerüsten zur Herstellung von Profilstahl mit hydraulischen Anstellmitteln (8) zur Axialverstellung mindestens einer Walze (1) eines Walzenpaares und einer Einrichtung (13) zur Positionsregelung der hydraulischen Anstellmittel der Walze (1),
**gekennzeichnet durch**
einen Ist-Wert-Positionsgeber (13) zur Ist-Wert-Erfassung der Axiallage einer horizontal nicht anstellbaren Walze (1), der an der dem Walzensatz zugewandten Fläche eines Walzenständers (4) befestigt ist und dessen bewegliches Meßglied (14) mit dem nächstliegenden, den Axialbewegungen der Walze (1) folgenden Einbaustück (3) der Walze (1) verbunden ist.

2. Vorrichtung nach Anspruch 1
**dadurch gekennzeichnet**,
daß der Ist-Wert-Positionsgeber (13) mit einem berührungslos arbeitenden unmittelbar an den Enden des Walzenballen angeordneten Meßglied (14) verbunden ist.

3. Vorrichtung nach einem der Ansprüche 1 oder 2,
**dadurch gekennzeichnet**,
daß die hydraulischen Anstellmittel aus einem doppelt wirkenden Hydraulikzylinder (8) bestehen.

4. Vorrichtung nach mindestens einem der Ansprüche 1 bis 3,
**dadurch gekennzeichnet**,
daß der Hydraulikzylinder (8) bedienungsseitig konzentrisch zur Walze (1) auf einer Kolbenstange (7a) angeordnet ist, die mit dem Lagergehäuse (6) eines separaten Axiallagers (5) der Walze verbunden ist, daß der Hydraulikzylinder über diametrale, horizontale Drehzapfen (9) in Halterungen (10) schwenkbar gelagert ist, und daß die Halterungen mit dem zugeordneten Walzenständer (4) spielfrei und lösbar verbunden sind.

5. Vorrichtung nach Anspruch 4
**dadurch gekennzeichnet**,
daß die Kolbenstange (7a) an dem das Axiallager (5) gehäuseseitig verspannenden Lagerdeckel (7) angeformt ist.

## Claims

1. Device for the axial screwing-down of the rolls (1) of roll-stands for the production of structural steel with hydraulic screwdown means (8) for the axial displacement of at least one roll (1) of a roll pair and an equipment (13) for the regulation of the position of the hydraulic screw-down means of the roll (1), characterised by an actual value position transmitter (13) for the detection of the actual value of the axial position of a roll (1) that is not screwable down horizontally, which transmitter is fastened at that surface of a roll standard (4), which faces the roll set, and the movable measuring member (14) of which is connected with the nearest chock (3) of the roll (1), that follows the movements of the roll (1).

2. Device according to claim 1, characterised thereby, that the actual value position transmitter (13) is connected with a contactlessly operating measuring member (14) arranged directly at the ends of the roll barrels.

3. Device according to one of the claims 1 and 2, characterised thereby, that the hydraulic screw-down means consist of a double-acting hydraulic cylinder (8).

4. Device according to at least one of the claims 1 to 3, characterised thereby, that the hydraulic cylinder (8) is arranged at the operating side, concentrically with the roll (1) and on a piston rod (7a), which is connected with the bearing housing (6) of a separate axial bearing (5) of the roll, that the hydraulic cylinder is borne to be pivotable in mountings (10) by way of diametral horizontal rotary spigots (9) and that the mountings are connected without play with and detachable from the associated roll standard (4).

5. Device according to claim 4, characterised thereby, that the piston rod (7a) is shaped on at the bearing cover (7) tightening the axial bearing (5) at the housing side.

## Revendications

1. Dispositif pour le réglage axial des cylindres (1) des cages de laminoirs utilisés pour la fabrication d'acier profilé, qui comporte un dispositif hydraulique (8) pour le réglage axial de l'un au moins des cylindres et un dispositif (13) pour le réglage de la position du dispositif hydraulique de réglage du cylindre (1), caractérisé par un indicateur (13) de valeurs réelles de position qui détermine la valeur réelle de la position axiale d'un cylindre (1) non réglable horizontalement, qui es fixé sur la surface d'un montant de cage (4) tournée vers le jeu de cylindres et dont l'organe de mesure mobile (14) est relié à l'empoise (3) du cylindre (1) la plus proche qui suit les déplacements axiaux du cylindre (1).

2. Dispositif selon la revendication 1, caractérisé en ce que l'indicateur (13) de valeurs réelles de position est relié a un organe de mesure (14) qui est situé immédiatement aux extrémités des tables de cylindres et fonctionne sans contact.

3. Dispositif selon l'une des revendications 1 ou 2, caractérisé en ce que le dispositif hydraulique de réglage est constitué par un vérin hydraulique (8) à double action.

4. Dispositif selon une des revendications 1 à 3, caractérisé en ce que le vérin hydraulique (8) est, du côté où s'effectue la commande, monté concentriquement au cylindre (1) sur une tige de piston (7a) qui est reliée à la boîte de palier (6) d'un palier axial séparé (5), en ce que le vérin hydraulique est monté de manière à pouvoir pivoter sur des tourillons horizontaux (9) diamétralement opposés, montés dans des dispositifs de maintien (10) et en ce que ces dispositifs de maintien sont reliés sans aucun jeu et d'une manière amovible au montant de cage de laminoir correspondant (4).

5. Dispositif selon la revendication 4, caractérisé en ce que la tige de piston (7a) est réalisée par moulage d'une seule pièce avec le chapeau de palier (7) qui maintient le palier axial (5) du côté de l'enveloppe.
